# EUROPÄISCHE PATENTSCHRIFT

(11) **EP 0 080 683 B1**
(45) Veröffentlichungstag und Bekanntmachung des Hinweises auf die Patenterteilung: **03.04.1985**
(21) Anmeldenummer: 82110788.5
(22) Anmeldetag: 23.11.1982
(51) Int. Cl.: B60Q 1/26, H01R 33/20

(54) **Lampenträger für Kraftfahrzeuge**
Lamp socket for vehicles
Support de lampe pour véhicules

(30) Priorität: 01.12.1981 DE 3147514
(43) Veröffentlichungstag der Anmeldung: 08.06.1983
(73) Patentinhaber: ULO-Werk Moritz Ullmann GmbH + Co. KG, D-7340 Geislingen (DE)
(72) Erfinder: Stopp, Walter, D-7345 Deggingen (DE)
(74) Vertreter: Wilhelm, Hans-Herbert, Dr.-Ing.

## Beschreibung

Die Erfindung betrifft einen Lampenträger für Kraftfahrzeuge mit einer Grundplatte, auf der mindestens eine Lampenfassung befestigt ist, wobei die Lampenfassung ein erstes, mit einer Bohrung zum Durchstecken der Lampe versehenes Fassungselement aufweist, mit einem zweiten Fassungselement, mit einer Leiterfolie, die auf einer Seite der Grundplatte verläuft und im Bereich des Sitzes der Lampenfassung mit einer aus der Kontaktfolienfläche herausbiegbaren Kontaktfahne versehen ist, wobei die Kontaktfahne durch eine Ausnehmung in der Grundplatte durchgesteckt ist und an der Lampenfassung unter Bildung einer Massekontaktstelle und einer Pluskontaktstelle festgelegt ist.

Es ist bekannt, als Lampenträger für sogenannte Mehrfachleuchten an Kraftfahrzeugen eine Grundplatte, meist aus Kunststoff hergestellt, zu verwenden und an dieser Grundplatte eine Leiterfolie festzulegen, die durch die bekannten Verfahren beispielsweise photographisch) mit Leiterbahnen versehen ist, die zu den einzelnen, auf dem Lampenträger sitzenden Lampenfassungen führen und dort Kontaktstellen bilden. Bei den bekannten Bauarten liegen die Leiterfahnen an starren Teilen der Lampenfassung an, so daß bei der Herstellung der Lampenfassung enge Toleranzen eingehalten werden müssen, um sicherzustellen, daß nach dem Einstecken der Lampe tatsächlich die Kontaktgabe gewährleistet ist. Es hat sich gezeigt, daß die Kontaktgabe trotz Einhaltung sehr enger Fertigungstoleranzen nicht zuverlässig sichergestellt werden kann, da insbesondere bei Erschütterungen, wenn sich auch nur eine leichte Veränderung im Sitz der Lampe ergibt, die Kontaktgabe unterbrochen wird.

Der Erfindung liegt die Aufgabe zugrunde, einen Lampenträger zu schaffen, bei dem eine zuverlässige Kontaktierung der auf ihm befestigten Lampen möglich ist und der außerdem eine einfache Festlegung der Leiterfolie ermöglicht.

Die Erfindung besteht darin, daß die Bereiche der Lampenfassung, an denen die Leiterfolie zur Bildung der Kontaktstellen anliegt, federnd ausgebildet sind. Dadurch wird an den Kontaktstellen die Leiterfolie unter Wirkung einer Federkraft gegen die Lampe gepreßt, so daß die Kontaktgabe auch ohne Einhaltung enger Toleranzen bei der Fertigung einer Lampenfassung zuverlässig erfolgt.

In vorteilhafter Ausgestaltung der Erfindung ist das erste Fassungselement von einem fest mit der Grundplatte verbundenen Teil (Massejoch) mit einer parallel im Abstand zur Grundplattenoberfläche verlaufenden, in Richtung zur Grundplatte federnden Querstrebe und von einem zweiten Teil gebildet, wobei der zweite Teil (Fassungsbogen) mit der Bohrung zum Durchstecken der Lampe versehen ist und zwei Stützfüße, mit denen er auf der Grundplatte aufsitzt sowie einen über dem Massejoch zu liegen kommenden Bohrungsbereich umfaßt, wobei Massejoch und Fassungsbogen derart korrespondierend ausgebildet sind, daß die Oberseite der Querstrebe des Massejochs in dem Bohrungsbereich eine untere, etwas innerhalb der Bohrungskontur horizontal verlaufende Wand bildet. Die Querstrebe des Massejochs bildet dann eine Kontaktstelle, wenn die Leiterfolie um die Querstrebe gebogen wird. Da die Querstrebe teilweise innerhalb der Bohrungskontur verläuft, bewirkt das Einschieben der Lampe, daß die nachgiebige bzw. federnde Querstrebe so durchgebogen wird, daß die Lampe durch die Bohrung eingeschoben werden kann. Dadurch drückt die Querstrebe dann in Richtung auf die Lampe und stellt somit sicher, daß die Leiterfolie fest gegen die Lampe gepreßt wird.

In weiterer vorteilhafter Ausgestaltung ist als zweites Fassungselement ein in der Art eines umgestülpten U mit einem langen und einem kurzen Schenkel ausgebildeter Federbügel vorgesehen, der mit dem langen Schenkel auf der Grundplatte befestigt ist und dessen kurzer, freier Schenkel in Einschieberichtung der Lampe gesehen hinter der Bohrungskontur des ersten Fassungselementes zu liegen kommt und einen federnden Anschlag für die Lampe bildet. Bevor die Lampe eingeschoben wird, wird dann die Kontaktfahne über den Bereich des kürzeren Schenkels geführt, wobei nach dem Einschieben der Lampe der üblicherweise den Pluskontakt darstellende Fuß der Lampe die Kontaktfahne gegen den kürzeren Schenkel drückt, so daß dieser etwas federnd nachgibt und daher bewirkt, daß auch an der zweiten Kontaktstelle die Kontaktgabe unter federnder Beaufschlagung der Leiterfahne erfolgt.

Wenn am Fassungsbogen ein unterhalb in die Kontur des kürzeren Schenkels ragender Spannvorsprung ausgebildet ist, wird die Kontaktfahne durch Auschieben des Fassungsbogens gespannt und legt sich an das zweite Fassungselement an. Die Festlegung des Fassungsbogens erfolgt in vorteilhafter Weise einrastend an der Grundplatte.

In sehr vorteilhafter Ausgestaltung der Erfindung ist in dem Bereich des Federbügels ein Haken zum Einhängen des oberen Endabschnittes der Kontaktfahne ausgebildet. Damit wird der Befestigungsvorgang der Leiterfolie sehr einfach, da die Kontaktfahne durch die Grundplatte hindurch um das Massejoch geführt werden kann und dann am oberen Ende des Federbügels mit einer Ausnehmung eingehängt wird, so daß eine vorläufige Fixierung der Kontaktfolie möglich ist, so lange die Fassungsbogen zur endgültigen Fixierung der Kontaktfahnen noch nicht befestigt sind.

Vorteilhafte Weiterbildungen der Erfindung werden in den weiteren Ansprüchen beschrieben.

Die Merkmale und Vorteile der Erfindung ergeben sich auch aus den in den Figuren dargestellten Ausführungsbeispielen, welche im folgenden näher erläutert und beschrieben werden. Es zeigt :
Figur 1 eine perspektivische Darstellung eines erfindungsgemäßen Fassungselementes in Explosionsdarstellung,
Figur 2 eine seitliche Ansicht auf das mit einer Lampe bestückte Fassungselement,
Figur 3 ein zweites Ausführungsbeispiel eines Lampenträgers mit mehreren erfindungsgemäßen Fassungselementen in Draufsicht,
Figur4 einen Schnitt durch den in Fig. 3 dargestellten Lampenträger entlang der Linie IV-IV,
Figur 5 eine Draufsicht auf eine erfindungsgemäß ausgestaltete Leiterfolie,
Figur 6 eine vergrößerte Detaildarstellung einer Lampenfassung im Querschnitt mit aufgestecktem Fassungsbogen,
Figur 6a einen Schnitt durch die in Fig. 6 gezeigte Lampenfassung entlang der Linie Vla-Vla ohne Fassungsbogen,
Figur 6b eine Vorderansicht eines in Fig. 6 im Schnitt gezeigten Fassungsbogens und
Figur 7 einen Schnitt entlang der Linie VII-VII der Fig. 3.

In Fig. 1 bezeichnet 1 einen Lampenträger, der nur ausschnittsweise dargestellt ist und eine erfindungsgemäße Lampenfassung 4 trägt. Der Lampenträger 1 besteht im wesentlichen aus einer Grundplatte 2, auf deren einer Seite eine Kontaktfolie 3 verläuft, die die Spannungsversorgung zu den einzelnen Lampenfassungen übernimmt. Die Lampenfassungen sind im Prinzip gleich aufgebaut, es genügt daher, den Aufbau anhand einer Lampenfassung näher zu beschreiben.

Die Lampenfassung 4 besteht aus einem ersten Fassungselement 8, welches das Massejoch 6 sowie den Fassungsbogen 7 umfaßt. Ein zweites Fassüngselement 5 ist als Federbügel ausgebildet und wird im folgenden so bezeichnet: Der Federbügel 5 ist in der Art eines umgestülpten U's ausgebildet und weist einen langen Schenkel 5a auf, mit dem er auf der Grundplatte befestigt ist. Dies kann einstückig geschehen. Ein zweiter, kürzerer Schenkel 5b dient in noch weiter unten beschriebenen Weise als Anschlag und zur Bildung einer Kontaktstelle für eine eingeschobene Lampe 9.

Das Massejoch 6 besitzt zwei Füße 10 und 11, die durch eine Querstrebe 12 miteinander verbunden sind. Zwischen den Füßen ist ein Raum zum Durchstecken einer Kontaktfahne 14, die als aus der Kontaktfolie 3 herausbiegbare Fahne ausgestaltet ist. Zum Befestigen der Leiterfolie 3 wird diese auf eine Seite der Grundplatte gebracht und kann dort schon vorfixiert werden, was mit Hilfe von in Fig. 2 angedeuteten Nocken 32 geschehen kann. Zusätzlich oder ausschließlich kann die Leiterfolie auf der Grundplatte aber auch durch Kleben, heißsiegeln oder z. B. durch Ultraschallschweißen fixiert werden.

Die dem Fassungselement 4 zugeordnete Kontaktfahne 14 wird durch eine Ausnehmung 13 (vgl. Fig. 1) der Grundplatte 2 hindurchgeführt und um die Querstrebe 12 des Massejochs in der angedeuteten Weise gelegt. Am oberen Endabschnitt 21 der Kontaktfahne 14 ist eine Ausstanzung 34 vorgesehen, mit der dieses obere Ende 21 in einem am Federbügel abstehenden Haken 20 eingehängt wird. Eine Lamelle 33, die in die Ausstanzung 34 in der Kontaktfahne 14 hineinragt und Teil der Kontaktfahne ist, drückt gegen den Rücken des Hakens 20 und bewirkt so, daß das obere Ende 21 am Federbügel 5 vorfixiert ist.

Der Fassungsbogen 7 besitzt eine Bohrung 16, die mit einem Bohrungsbereich 16a über der Querstrebe 12 und damit über dem Massejoch 6 in aufgesteckter Stellung des Fassungsbogens 7 zu liegen kommt. Innerhalb der Bohrung sind - üblicherweise zwei - Führungsnuten 19 für an der Lampe 9 ausgebildete Arretierungsnocken 24 eingebracht, in denen die Nocken 24 während des Einschiebens der Lampe 9 geführt werden. Der Fassungsbogen 7 besitzt weiterhin zwei Stützfüße 15a und 15b, die in ihrer Höhe so abgestimmt sind, daß der vordere Bohrungsbereich 16a auf der Querstrebe 12 aufsitzt, wenn der Fassungsbogen 7 in die in Fig. 2 dargestellte Position gebracht ist. Die Bohrung besitzt in dem Bohrungsbereich 16a einen Durchbruch 17, der in aufgesteckter Stellung des Fassungsbogens von der Querstrebe 12 verschlossen wird. Dieser Durchbruch 17 schafft die Möglichkeit, eine Kontaktstelle, üblicherweise ist dies die Massekontaktstelle, zu verwirklichen, die unter Spannung die Kontaktfahne 14 in diesem Bereich an die Lampe 9 drückt. Da die Querstrebe 12 mit ihrer Oberfläche in der Art einer Sekante die Bohrung 16 durchsetzt, wenn der Fassungsbogen 7 aufgesteckt ist, kann die Lampe 9, deren Fassungsradius dem Bohrungsradius 16 entpricht, nur eingeschoben werden, indem die Querstrebe 12 etwas in Pfeilrichtung M nach unten gebogen wird. Hierzu ist die Querstrebe so dünn ausgebildet, daß sie eine entsprechende Durchbiegung ausführen kann. Diese Biegespannung bewirkt dann, daß die Kontaktfahne 14 mit der Kontaktstelle 23 in dem Durchbruch 17 gegen die Lampe gedrückt wird und daher den Massekontakt federnd bildet.

Wenn nun nach der Vorfixierung der Kontaktfahne 14 am Federbügel 5 der Fassungsbogen 7 aufgesteckt wird, ergibt sich ein Verlauf der in Fig. 1 nur gestrichelt dargestellten Kontaktfahne 14, wie er aus Fig. 2 ersichtlich ist. Der in Richtung auf den Federbügel 5 ausgebildete Spannvorsprung 18 am Fassungsbogen 7 verspannt die Kontaktfahne 14 im Haken 20 und bewirkt, daß diese sich glatt an die Oberfläche des kurzen Schenkels 5b anlegt. Im Bereich des Fassungsbogens 7 verläuft die Kontaktfahne 14 zunächst über die Querstrebe 12 und damit teilweise innerhalb der Bohrung 16, wird dann unter den die Füße 15a und 15b des Fassungsbogens verbindenden Quersteg gedrückt und entlang bis zum Umbug um den Spannvorsprung 18 geführt. Da der Spannvorsprung 18 mit einer derartigen Länge ausgebildet ist, daß er bis unter die Kontur des kürzeren Schenkels 5b reicht, wird die Kontaktfahne am Federbügel anliegend gespannt. Der Fassungsbogen wird dann an den Auflagestellen auf der Grundplatte 2 beispielsweise geklebt, ultraschallgeschweißt oder durch Schrauben befestigt. Am einfachsten erfolgt die Befestigung natürlich verrastend, was anhand des in den weiteren Figuren dargestellten Ausführungsbeispiels noch näher beschrieben wird.

Nach der Befestigung des Fassungsbogens 7 und der damit bewirkten Spannung der Kontaktfahne 14 wird die Lampe 9 eingeschoben, die in Fig. 2 in einer Zwischenstellung gezeigt ist. Dabei ist angedeutet, daß die Arretierungsnocken 24 (nur einer gezeigt) in einer Nut innerhalb der Bohrung 16 geführt werden. Wird die Lampe noch weiter in Pfeilrichtung F eingeschoben, gelangt der Arretierungsnocken 24 außerhab der Kontur des Fassungsbogens 7. Danach kann die Lampe gedreht werden, was so lange geschieht, bis sie in einen Anschlag 25, der am Spannvorsprung ausgebildet ist, anliegt und dann nicht mehr weiterverdreht werden kann. In diesem Bereich des Anschlags 25 kann eine Kerbe 25a in die Kontur des Fassungsbogens führen, so daß die Lampe entgegen der Pfeilrichtung F etwas nach vorne gedrückt wird.

Durch das weitere Einschieben der Lampe 9 in die endgültige Position wird der Federbügel 5 ebenfalls in Pfeilrichtung F gedrückt, wobei eine entgegen der Pfeilrichtung F wirkende Federkraft erzeugt wird, die dann die Kontaktfahne 14 gegen den Fuß der Lampe 9 drückt, so daß dort der Pluskontakt 22 ebenfalls unter Spannung gebildet wird. Die Querstrebe 12 hat sich im Bereich unterhalb des Durchbruchs 17 durch das Einschieben der Lampe in Pfeilrichtung M durchgebogen und erzeugt dort ebenfalls eine Federkraft, so daß beide Kontaktstellen 22, 23 zuverlässig die Kontaktfolie gegen die Lampe drücken. Dadurch ist eine sehr zuverlässige Kontaktgabe über lange Zeit gewährleistet. Außerdem ist die Festlegung und Vorfixierung der Folie ohne besondere Hilfsmittel sehr einfach möglich, so daß die Montage sehr leicht vorgenommen werden kann. Eine Beschädigung der üblicherweise aus Kunststoff hergestellten Fassungselemente ist ebenfalls nicht zu befürchten, da beim Einschieben der Lampe der Einschiebeweg durch den Anschlag, den die Glaskappe der Lampe an dem Fassungsbogen 7 bildet, begrenzt ist und damit der Biegeweg des Federbügels 5. Es besteht somit ein Überlast- und Verdrehschutz. Anhand der weiteren Figuren wird nun ein vorteilhaftes Ausführungsbeispiel beschrieben, welches nach den anhand der Fig. 1 und 2 erläuterten Prinzipien realisiert ist.

Fig. 3 zeigt eine Draufsicht auf einen Fassungsträger, wobei die Grundplatte 2 zu erkennen ist, auf der mehrere Fassungen 4a, 4b, 4c, 4d und 4e ausgebildet sind. Die Fassungen sind alle ohne den Fassungsbogen 7 dargestellt, der in Fig. 6 und 6b gezeigt ist. Ein derartiger Lampenträger ist geeignet, die im Heckbereich eines Kraftfahrzeuges angeordneten Lampen aufzunehmen. Zusätzlich zu den einzelnen Lampenfassungen befindet sich auf der Grundplatte 2 eine Lasche 6, die unter Bildung eines spitzen Winkels von der Grundplatte abragt und die Stelle des Spannungsversorgungsanschlusses 27 für die gesamten Lampenfassungen darstellt, wie weiter unten noch ausgeführt wird.

Wie Fig. 4 zeigt, ist jeweils ein Federbügel 5 und ein Massejoch 6 an jeder Lampenfassung einstückig mit der Grundplatte hergestellt und die oben beschrieben federnd ausgestaltet. Im Unterschied zu dem in Fig. 1 gezeigten Massejoch besitzt jedes Massejoch 6 der in Fig. 4 gezeigten Bauart unterhalb der Querstrebe eine Schlitz 28, durch den entsprechend die Kontaktfahne 14 durchgeschoben und umgebogen werden kann. Ebenfalls zu erkennen ist der am Federbügel 5 ausgebildete Haken 20.

Fig. 5 zeigt eine Leiterfolie 3, wie sie zur Kontaktierung der einzelnen Lampenfassungen 4a bis 4e geeignet ist. Es sind dabei die einzelnen Kontaktzungen 3a bis 3e zu erkennen, welche aus der Fläche der Folie herausbiegbar sind. Die Leiterbahnen können durch photographische Verfahren aufgebracht werden. An jeder Leiterfahne ist eine Massenkontaktbahn und eine Pluskontaktbahn ausgebildet, die jeweils durch Isolierbahnen 35 voneinander getrennt sind. Die Bereiche, in denen nach dem Umbiegen der einzelnen Kontaktfahnen und dem Festlegen in der oben beschriebenen Weise die Kontaktstellen 23 und 22 entstehen, können die Kontaktfahnen verzinnt sein, was in Fig. 5 ebenfalls an diesen Stellen durch die Balken angedeutet ist.

Am oberen Endabschnitt jeder einzelnen Kontaktfahne ist die Ausstanzung 34 zu erkennen, mit der die Kontaktfahne zur Festlegung in die Haken 20 der Federbügel 5 eingehängt werden. Die Lamellen 33 bewirken dann die Vorspannung.

Eine vergrößerte Darstellung einer Lampenfassung im Querschnitt zeigt die Fig. 6, wobei der Fassungsbogen 7 in einer aufgesteckten Position gezeigt ist. Die Führung der nicht dargestellten Kontaktfahnen 14 geschieht in der anhand der Fig. 2 beschriebenen Art und Weise. Zur Einschiebeerleichterung ist die Nut 19 sich nach vorne erweiternd ausgebildet. Nach dem Einschieben der ebenfalls nicht gezeigten Lampe rasten die ausgebildeten Arretierungsnocken in die Kerbe 25a bzw. 25b ein, wodurch der Verdrehschutz sichergestellt ist.

Wie in Fig. 6a und 6b gezeigt ist, erfolgt die Befestigung des Fassungsbogens 7 einrastend, wozu dieser an den Füßen 15a und 15b Rastnasen 30 aufweist, die unter entsprechende Rastvorsprünge 29 an der Grundplatte 2 greifen und die Verrastung ermöglichen.

In Fig. 7 ist eine Detaildarstellung des Spannungsversorgungsanschlusses 27 gezeigt, wobei zu erkennen ist, daß die Lasche 26 unter Bildung eines spitzen Winkels aus der Fläche der Grundplatte 2 abragt. Um diese Lasche 26 wird der Folienabschnitt 31 für den Spannungsversorgungsanschluß (vgl. Fig. 5) gebogen, wobei dann ein entsprechend ausgebildeter, nicht näher gezeigter Mehrfachstecker aufgeschoben werden kann und auch dadurch eine Festlegung der Folie und eine zuverlässige Kontaktgabe gewährleistet. Zur Vorfixierung der Leiterfolie in diesem Bereich sind ebenfalls Ausstanzungen 34a in die Folie eingebracht, mit denen der Endabschnitt des Bereichs 31 der Folie 3 eingehängt und damit vorfixiert werden kann. Insgesamt schafft die Erfindung einen Lampenträger, bei dem die Folie ohne Zuhilfenahme irgendwelcher Hilfsmittel befestigt werden kann, bei dem die Kontaktgabe sehr zuverlässig an jeder einzelnen Lampenfassung erfolgt, bei dem weder gelötet oder Verdrahtungen vorgenommen werden müssen und der außerdem billig und einfach herstellbar ist.

## Patentansprüche

1. Lampenträger (1) für Kraftfahrzeuge, mit einer Grundplatte (2), auf der mindestens eine Lampenfassung (4) befestigt ist, wobei die Lampenfassung ein erstes, mit einer Bohrung (16) zum Durchstecken der Lampe (9) versehenes Fassungselement (8) aufweist, sowie ein zweites Fassungselement (5) mit einer Leiterfolie (3), die auf einer Seite der Grundplatte (2) verläuft und im Bereich des Sitzes der Lampenfassung mit einer aus der Kontaktfolienfläche herausbiegbaren Kontaktfahne (14) versehen ist, wobei die Kontaktfahne durch eine Ausnehmung (13) in der Grundplatte durchgesteckt ist und an der Lampenfassung unter Bildung einer Massenkontaktstelle (23) und einer Pluskontaktstelle (22) festgelegt ist, dadurch gekennzeichnet, daß die Bereiche der Lampenfassung (4), an denen die Leiterfolie (3) zur Bildung der Kontaktstellen (22, 23) anliegt, federnd ausgebildet sind.

2. Lampenträger nach Anspruch 1, dadurch gekennzeichnet, daß das erste Fassungselement (8) von einem fest mit der Grundplatte verbundenen Teil (Massejoch 6) mit einer parallel im Abstand zur Grundplattenoberfläche verlaufenden, in Richtung (M) zur Grundplatte (2) federnden Querstrebe (12) und von einem zweiten Teil gebildet ist, wobei der zweite Teil (Fassungsbogen 7) mit der Bohrung (16) zum Durchstecken der Lampe (9) versehen ist und zwei Stützfüße (15a, 15b) umfaßt, mit denen er auf der Grundplatte (2) aufsitzt sowie einen über dem Massejoch (6) zu liegen kommenden Bohrungsbereich (16a), wobei Massejoch (6) und Fassungsbogen (7) derart korrespondierend ausgebildet sind, daß die Oberseite der Querstrebe (12) des Massejochs (6) im Bohrungsbereich (17) eine untere, innerhalb der Bohrungskontur horizontal verlaufende Wandbildet.

3. Lampenträger nach Anspruch 1 und 2, dadurch gekennzeichnet, daß als zweites Fassungselement (5) ein in der Art eines umgestülpten U mit einem langen (5a) und einem kurzen (5b) Schenkel ausgebildeter Federbügel (5) vorgesehen ist, der mit dem langen Schenkel auf der Grundplatte (2) befestigt ist und dessen kurzer, freier Schenkel (5b) in Einschieberichtung (F) der Lampe (9) durch das erste Fassungselement (8) hinter der Bohrungskontur zu liegen kommt und einen federnden Anschlag für die Lampe in Durchsteckrichtung (F) bildet.

4. Lampenträger nach einem der vorangegangenen Ansprüche, dadurch gekennzeichnet, daß am Fassungsbogen (7) ein unterhalb in die Kontur des kürzeren Schenkels (5b) ragender Spannvorsprung (18) ausgebildet is.

5. Lampenträger nach einem der vorangegangenen Ansprüche, dadurch gekennzeichnet, daß der Fassungsbogen (7) einrastend an der Grundplatte (2) befestigt ist.

6. Lampenträger nach einem der vorangegangenen Ansprüche, dadurch gekennzeichnet, daß am Federbügel (5) Haken (20) zum Einhängen einer Ausstanzung (34) am oberen Endabschnitt (21) der Kontaktfahne (14) ausgebildet ist.

7. Lampenträger nach einem der vorangegangenen Ansprüche, dadurch gekennzeichnet, daß auf der Kontaktfahne (14) eine Pluskontaktbahn und eine Massekontaktbahn aufgebracht ist, wobei die Pluskontaktbahn über die Breite des oberen Abschnitts der Kontaktfahne (14) verläuft, so daß am Federbügel (5) die Pluskontaktgabe erfolgt und daß am ersten Fassungselement (8) die Massekontaktgabe erfolgt.

8. Lampenträger nach einem der vorangegangenen Ansprüche, dadurch gekennzeichnet, daß die Kontaktfahne (14) durch einen Schlitz (28) durch das Massejoch (6) hindurchgeführt und in Richtung auf den Federbügel (5) um die querstrebe (12) des Massejochs (6) gelegt und am oberen Endabschnitt (21) mit einer Ausstanzung (34) in den Haken (20) des Federbügels (5) vorfixiert wird und durch Aufstecken des Fassungsbogens (7) festgelegt wird.

9. Lampenträger nach einem der vorangegangenen Ansprüche, dadurch gekennzeichnet, daß im Bereich des Spannvorsprungs (18) ein Verdreh- und Überlastschutz (25) vorgesehen ist.

10. Lampenträger nach Anspruch 9, dadurch gekennzeichnet, daß in den Spannvorsprung eine Vertiefung eingebracht ist, in die nach dem Durchstecken der Lampe (9) Arretierungsnocken (24) beim Drehen der Lampe eingreifen und dort an einen Anschlag (25) stoßen, von dem in axialer Richtung eine Kerbe entgegen der Einschubrichtung (F) in die Kontur der Bohrung (16) führt, in die die Arretierungsnocken (24) einrasten.

11. Lampenträger nach einem der vorangegangenen Ansprüche, dadurch gekennzeichnet, daß die Kontaktfahnen (14) an den Kontaktstellen (22, 23) verzinnt sind.

12. Lampenträger nach einem der vorangegangenen Ansprüche, dadurch gekennzeichnet, daß die Leiterfolie (3) auf der Grundplatte (2) durch Rastnoppen (32) fixierbar ist.

13. Lampenträger nach einem der vorangegangenen Ansprüche, dadurch gekennzeichnet, daß die Leiterfolie (3) durch Kleben an der Grundplatte (2) fixiert ist.

14. Lampenträger nach einem der vorangangenen Ansprüche, dadurch gekennzeichnet, daß die Leiterfolie (3) durch Heißsiegeln an der Grundplatte (2) fixiert ist.

15. Lampenträger nach einem der vorangegangenen Ansprüche, dadurch gekennzeichnet, daß die Leiterfolie (3) durch Ultraschallschweißen an der Grundplatte (2) fixiert ist.

16. Lampenträger nach einem der vorangegangenen Ansprüche, dadurch gekennzeichnet, daß auf der Grundplatte (2) mehrere Lampenfassungen (4a bis 4e) ausgebildet sind, an die jeweils eine Kontaktfahne (3a bis 3e) einer gemeinsamen Leiterfolie (3) führt, wobei zum Spannungsversorgungsanschluß (27) an der Grundplatte eine Lasche (26) unter Bildung eines spitzen Winkels mit der Grundplattenfläche ausgebildet ist, um die ein Folienabschnitt (31) der Leiterfolie (3) gebogen wird und über die ein Mehrfachstecker aufschiebbar ist, der die Kontaktbahnen auf der Leiterfolie (3) entsprechend kontaktiert.

17. Lampenträger nach einem der vorangegangenen Ansprüche, dadurch gekennzeichnet, daß im Bereich der Lasche (26) Haken (20a) zum Einhängen der Ausstanzungen (34a) der Leiterfolie (3) ausgebildet sind.

## Claims

1. Lamp holder (1) for motor vehicles, comprising a base plate (2) on which is fixed at least one lamp mounting (4) having a first mounting element (8) provided with a bore (16) through which the lamp (9) is passed, and a second mounting element (5) with a conductor foil (3) extending on one side of the base plate (2) and provided in the region of the lamp mounting seat with a contact lug (14) adapted to be bent out of the face of the contact foil, the contact lug being pushed through a cut-out (13) in the base plate and fixed on the lamp mounting, forming an earth contact point (23) and a plus contact point (22), characterised in that those zones of the lamp mounting (4) on which the conductor foil (3) rests in order to form the contact points (22, 23) are of resilient construction.

2. Lamp holder according to Claim 1, characterised in that the first mounting element (8) is constituted by a part (earthing yoke 6) connected rigidly to the base plate and having, extending parallel with and at a distance from the surface of the base plate, a transverse strut (12) which is resilient in the direction (M) of the base plate (2), and by a second part, the second part (mounting bracket 7) being provided with the bore (16) through which the lamp (9) can pass and comprising two supporting feet (15a, 15b), by which it is fixed on the base plate (2) and a bore zone (16a) which comes to be situated above the earthing yoke (6), earthing yoke (6) and mounting bracket (7) being constructed to correspond in such a way that the top of the transverse strut (12) of the earthing yoke (6) forms in the bore zone (17) a lower wall extending horizontally within the contour of the bore.

3. Lamp holder according to Claim 1 and 2, characterised in that provided as a second mounting element (5) and constructed in the manner of an inverted U having a long arm (5a) and a short arm (5b) is a spring clip (5), the long arm of which is mounted on the base plate (2) while the short free arm (5b), in the direction (F) in which the lamp (9) is pushed in through the first mounting element (8), comes to be positioned behind the bore contour and forms a resilient abutment for the lamp in the direction (F) in which it is inserted.

4. Lamp holder according to one of the preceding Claims, characterised in that a tensioning projection (18) is constructed on the mounting bracket (7) and projects underneath into the contours of the shorter arm (5b).

5. Lamp holder according to one of the preceding Claims characterised in that the mounting bracket (7) is constructed to be fixed on the base plate (2) by a snap-action locking effect.

6. Lamp holder according to one of the preceding Claims characterised in that hook (2) are constructed on the spring bracket (5) for engagement of a stamped-out part (34) at the upper end portion (21) of the contact lug (14).

7. Lamp holder according to one of the preceding Claims, characterised in that a plus contact path and an earthing contact path are applied to the contact lug (14), the plus contact path extending over the width of the upper portion of the contact lug (14) so that a plus contact is made on the spring bracket (5) and so that the earthing contact is made on the first mounting element (8).

8. Lamp holder according to one of the preceding Claims, characterised in that the contact lug (14) is passed through a slot (28) extending through the earthing yoke (6) and, in the direction of the spring bracket (5), is passed around the transverse strut (12) of the earthing yoke (6) and is preliminarily fixed at the upper end portion (21) by a stamped-out portion (34) engaging the hook (20) on the spring bracket (5) and being fixed by the mounting bracket (7) being pushed into place.

9. Lamp holder according to one of the preceding Claims, characterised in that a safety device (25) is provided in the region of the tensioning projection (18) to prevent twisting and overload.

10. Lamp holder according to Claim 9, characterised in that there is incorporated into the tensioning projection a depression which, after the lamp (9) has been pushed through, is engaged by locking studs (24) as the lamp is rotated and striking an abutment (25) from which, in an axial direction, a notch (25a) extends in opposition to the push-in direction (f) and into the contours of the bore (16), and into which the locking studs (24) engage.

11. Lamp holder according to one of the preceding Claims, characterised in that the contact lugs (14) are tinned at the contact points (22, 23).

12. Lamp holder according to one of the preceding Claims,, characterised in that the conductor foil (3) can be fixed on the base plate (2) by means of locking projections (32).

13. Lamp holder according to one of the preceding Claims, characterised in that the conductor foil (3) is fixed to the base plate (2) by adhesion.

14. Lamp holder according to one of the preceding Claims, characterised in that the conductor foil (3) is fixed on the base plate (2) by heat sealing.

15. Lamp holder according to one of the preceding Claims, characterised in that the conductor foil (3) is fixed on the base plate (2) by ultrasonic welding.

16. Lamp holder according to one of the preceding Claims, characterised in that constructed on the base plate (2) are a plurality of lamp mountings (4a to 4e) to each of which a contact lug (3a to 3e) of a common conductor foil (3) extends, whereby for voltage supply connection (27) there is constructed on the base plate a lug (26) which forms an acute angle to the surface of the base plate, about which a portion (31) of the conductor foil (3) is bent and over which it is possible to push a multiple plug which correspondingly contacts the contact paths on the conductor foil (3).

17. Lamp holder according to one of the preceding Claims, characterised in that there are constructed in the region of the lug (26) hooks (20a) on which it is possible to hang the stamped-out parts (34a) if the conductor foil (3).

## Revendications

1. Support de lampe pour véhicules à moteur, avec une plaque de base (2) sur laquelle est fixée au moins une douille de lampe (4), la douille de lampe ayant un premier élément de douille (8) muni d'un perçage (16) pour le passage de l'ampoule (9) ainsi qu'un second élément de douille (5) avec une feuille conductricce (3) qui se trouve d'un côté de la plaque de base (2) et est muni au niveau du siège de la douille de lampe d'une patte de contact (14) qui peut être courbée en saillie par rapport à la surface de la feuille de contact, la patte de contact pouvant traverser une découpe (13) de la plaque de base et se fixant sur la douille de lampe en formant un point de contact de masse (23) et un point de contact positif (22), caractérisé en ce que les zones de la douille de lampe (4) contre lesquelles s'appuie la feuille conductrice (3) en formant les points de contact (22, 23) sont réalisées de façon élastique.

2. Support de lampe selon la revendication 1, caractérisé en ce que le premier élément de douille (8) est formé d'une partie solidaire de la plaque de base (culasse de masse 6) avec une entretoise (12) parallèle et à une certaine distance de la surface supérieure de la plaque de base, en étant élastique dans la direction (M) par rapport à la plaque de base (2), et d'une seconde partie qui (étrier de douille 7) est munie d'un perçage (16) pour le passage de l'ampoule (9) et comporte deux pieds d'appui (15a, 15b) à l'aide desquels elle s'appuie sur la plaque de base (2) et une zone de perçage (16a) qui arrive en appui par la culasse de masse (6), cette culasse de masse (6) et l'arceau de douille (7) étant réalisés avec une forme correspondante pour que le côté supérieur de la traverse (12) de la culase de masse (6) forme au niveau du perçage (17) une paroi horizontale, inférieure, se trouvant à l'intérieur du contour du perçage.

3. Support de lampe selon la revendication 1 et 2, caractérisé en ce que comme second élément de douille (5), il est prévu un étrier élastique (5) en forme de U renversé avec une branche longue (5a) et une branche courte (5b), et qui est fixé par la branche longue sur la plaque de base (2) et dont la branche courte, libre (5b) arrive en appui derrière le contour du perçage dans la direction d'enfoncement (F) de l'ampoule (9) dans le premier élément de douille (8), ainsi que d'une butée élastique pour l'ampoule dans la direction d'enfichage (F).

4. Support de lampe selon l'une des revendications précédentes, caractérisé en ce que l'étrier de douille (7) comporte une saillie de serrage (18) venant en saillie en dessous du contour de la branche courte (5b).

5. Support de lampe selon l'une des revendications précédentes, caractérisé en ce que l'arceau de douille (7) est fixé par encliquetage dans la plaque de base (2).

6. Support de lampe selon l'une des revendications précédentes, caractérisé en ce qu'un crochet (20) est réalisé sur l'étrier élastique (5) pour l'accrochage d'une partie estampée (34) au segment d'extrémité supérieur (1) de la patte de contact (14).

7. Support de lampe selon l'une des revendications précédentes, caractérisé en ce qu'un chemin de contact positif et un chemin de contact de masse sont prévus sur la patte de contact (14), le chemin de contact positif s'étendant sur la largeur du segment supérieur du chemin de contact (14), si bien que le contact positif se fasse au niveau de l'étrier (5) et que le contact de masse se fasse au niveau du premier élément de douille (8).

8. Support de lampe selon l'une des revendications précédentes, caractérisé en ce que le chemin de contact (14) passe par une fente (28) à travers la culasse de masse (6) et est appuyé autour de l'entretoise (12) de la culasse de masse (6) en direction de l'étrier élastique (5) et est fixé au préalable au niveau du segment d'extrémité supérieur (21) par une partie estampée (34) dans les crochets (20) de l'étrier élastique (5) et est fixé par enfichage de l'arceau de douille (7).

9. Support de lampe selon l'une des revendications précédentes, caractérisé en ce qu'au niveau de la partie en saillie de tension (18), il est prévu un moyen de protection contre la rotation et la surcharge (25).

10. Support de lampe selon la revendication 9, caractérisé en ce qu'une cavité, est prévue dans la partie en saillie de tension, dans laquelle viennent prendre les bossages de blocage (24) lors de la rotation de l'ampoule après enfoncement de l'ampoule (9), et ces bossages y butent contre une butée (25) de laquelle part une encoche dirigée dans le sens contraire de la direction d'introduction (F), dans le contour du perçage (16), dans la direction axiale, et dans laquelle s'accrochent les bossages de blocage (24).

11. Support de lampe selon l'une des revendications précédentes, caractérisé en ce que les chemins de contact (14) sont étamés au niveau de points de contact (22, 23).

12. Support de lampe selon l'une des revendications précédentes, caractérisé en ce que le chemin conducteur (3) peut être fixé sur la plaque de base (2) par des bossages d'encliquetage (32).

13. Support de lampe selon l'une des revendications précédentes, caractérisé en ce que le chemin conducteur (3) est fixé sur la plaque de base (2) par collage.

14. Support de lampe selon l'une des revendications précédentes, caractérisé en ce que la feuille conductrice (3) est fixée par thermosou- dage sur la plaque de base (2).

15. Support de lampe selon l'une quelconque des revendications précédentes, caractérisé en ce que la feuille conductrice (3) est fixée sur la plaque de base (2) par soudage aux ultra-sons.

16. Support de lampe selon l'une des revendications précédentes, caractérisé en ce que plusieurs douilles de lampe (4a ... 4e) sont réalisées sur la plaque de base (2), douilles auxquelles aboutit chaque fois un chemin de contact (3 ... 3e) d'une feuille conductrice commune (3), et pour le raccord de l'alimentation en tension (27) de la plaque de base, il est prévu une patte (26) formant un angle aigu avec la surface de la plaque de base et autour de laquelle est courbé un segment de feuille (31) de la feuille conductrice (3), et sur laquelle peut s'enficher une fiche multiple qui vient de façon correspondante en contact avec les chemins de contact de la feuille conductrice (3).

17. Support de lampe selon l'une des revendications précédentes, caractérisé en ce qu'au niveau de la patte (26), on a des crochets (20a) pour accrocher les parties estampées (34a) de la feuille conductrice (3).
